# EUROPÄISCHE PATENTSCHRIFT

(11) **EP 1 388 657 B1**
(45) Veröffentlichungstag und Bekanntmachung des Hinweises auf die Patenterteilung: **10.02.2010**
(21) Anmeldenummer: 03015738.2
(22) Anmeldetag: 10.07.2003
(51) Int. Cl.: F02D 9/08, F02D 9/10

(54) **Klappenanordnung**
Valve assembly
Ensemble de vanne

(30) Priorität: 09.08.2002 DE 10236587
(43) Veröffentlichungstag der Anmeldung: 11.02.2004
(73) Patentinhaber: Pierburg GmbH, 41460 Neuss (DE)
(72) Erfinder: Hüsges, Hans-Jürgen, 47877 Willich (DE); Sovva, Elina, 47167 Duisburg (DE)
(74) Vertreter: Patentanwälte ter Smitten

(56) Entgegenhaltungen:
- DE-A1- 19 614 474
- DE-A1- 19 918 777
- FR-A1- 2 108 817
- JP-A- 59 025 048
- US-A- 4 566 424

## Beschreibung

Die Erfindung betrifft eine Klappenanordnung für Kraftfahrzeug-Brennkraftmaschinen. Insbesondere ist die Klappenanordnung für V-Motoren geeignet.

Es ist bekannt, in Luftansaugkanälen von Brennkraftmaschinen zur Beeinflussung des Strömungsverhaltens der angesaugten Luft Drossel-, Drallund/oder Tumbelklappen vorzusehen. Durch derartige Klappen kann die Luftmenge sowie die Verwirbelung der Luftströmung gesteuert werden. Insbesondere bei V-Motoren ist der vorhandene Bauraum in dem Bereich des Luftansaugkanalsystems, in dem derartige Klappen angeordnet werden, sehr gering. Auf Grund des geringen vorhandenen Platzes werden die Klappen beispielsweise an einer Seitenwand des Kanals einseitig gelagert. Die einseitige Lagerung derartiger Klappen ist äußerst aufwändig. Ferner ist eine exakte Steuerung auf Grund der auftretenden Strömungskräfte im Kanal schwierig. Dem gegenüber sind mittig in dem Ansaugkanal gelagerte Klappen vorteilhaft, da hierdurch eine im Wesentlichen symmetrische Strömung erzeugt werden kann. Die Ansteuerung der Klappen erfolgt über eine Betätigungseinrichtung, wie einen Elektromotor. Hierzu ist eine Schaltwelle, die mit mindestens einer Klappe verbunden ist, unmittelbar mit der Betätigungseinrichtung, z.B. einer Hebelanordnung oder einem Getriebe der Betätigungseinrichtung verbunden.

Ferner ist das Vorsehen von Schaltklappen in Luftansaugkanalsystemen bekannt. Schaltklappen dienen zur Variation der Länge von Ansaugkanälen.

Ein aus DE 196 14 474 bekanntes Luftansaugkanalsystem weist für jeden Zylinder einen spiralförmig verlaufenden Luftansaugkanal auf. Hierbei erfolgt das Ansaugen der Luft über einen zentralen, innerhalb der spiralförmigen Ansaugkanäle angeordneten Sammel-Einlasskanal. Durch den für sämtliche Luftansaugkanäle gemeinsam vorgesehenen Sammel-Einlasskanal wird Luft angesaugt und über die einzelnen Luftansaugkanäle zur Brennkraftmaschine geleitet. Zum Verändern der Länge des Luftansaugkanals ist ein Kurzschlusskanal vorgesehen. Dieser mit einer Schaltklappe öffen- und verschließbare Kurzschlusskanal ist mit dem Sammel-Einlasskanal und jeweils einem Luftansaugkanal verbunden. Mehrere Schaltklappen sind ggf. über eine gemeinsame Welle miteinander verbunden. Die Lagerung der Welle erfolgt in einem Kanalelement, wie einem Gehäuseteil des Luftansaugkanalsystems. Hierzu weist das Luftansaugkanalsystem z.B. zwei Gehäusehälften auf, wobei die Schaltwelle zwischen die Gehäusehälften eingelegt wird. Das Betätigen der gemeinsamen Schaltwelle erfolgt ebenfalls über einen Elektromotor o.dgl., der wiederum unmittelbar oder über einen Hebelmechanismus mit der Schaltwelle verbunden ist.

Auf Grund von Fertigungstoleranzen entstehen zwischen der Schaltwelle und dem Anschluss der Betätigungseinrichtung oder ggf. an Hebeln etc., die die Betätigungseinrichtung umfaßt, Fluchtfehler. Sich ergebende Toleranzen entstehen beispielsweise durch die Bearbeitung der Gussteile bei Sandguss oder bei Druckgussteilen durch das Vorsehen von Schiebern in verschiedenen Formhälften.

Zum Ausgleich von Fluchtfehlern und dem hierdurch hervorgerufenen Versatz zwischen der Betätigungseinrichtung bzw. einem zu der Betätigungseinrichtung gehörenden Hebel und der Schwenkwelle ist es bekannt, eine Kupplung zum Ausgleich des Versatzes vorzusehen. Das Vorsehen einer derartigen Kupplung, beispielsweise einer Oldham-Kupplung, ist aus Platzgründen häufig nicht möglich. Ein Verbinden der Betätigungseinrichtung bzw. eines Anschluss- oder Verbindungsstücks der Betätigungseinrichtung mit der Schaltwelle erfordert sodann ein Nachbearbeiten der einzelnen Bauteile. Dies ist zeitaufwändig und daher kostenintensiv.

Aufgabe der Erfindung ist es, eine Klappenanordnung zu schaffen, bei der Fertigungstoleranzen auf einfache Weise und insbesondere mit geringem Platzbedarf ausgeglichen werden können.

Die Lösung der Aufgabe erfolgt erfindungsgemäß durch die Merkmale des Patentanspruchs 1.

Die erfindungsgemäße Klappenanordnung für Kraftfahrzeugbrennkraftmaschinen weist mindestens eine Klappe auf, die mit einer Schaltwelle verbunden ist. Vorzugsweise sind mehrere Klappen mit einer gemeinsamen Schaltwelle verbunden. Die Schaltwelle ist mit einer Betätigungseinrichtung, wie einem Elektromotor o.dgl., verbunden, wobei die Verbindung über ein zwischengeschaltetes Getriebe oder geeignete Antriebshebel, erfolgen kann. Um den durch Fertigungstoleranzen ggf. auftretenden Versatz zwischen der Schaltwelle und der Betätigungseinrichtung bzw. einem Anschlusselement der Betätigungseinrichtung, wie dem Antriebshebel, auszugleichen, ist erfindungsgemäß ein stabförmiges Versatzausgleichselement vorgesehen. Bei dem stabförmigen Versatzausgleichselement handelt es sich um ein Zwischenelement zwischen der Schaltwelle und der Betätigungseinrichtung bzw. eines Antriebshebels o.dgl. der Betätigungseinrichtung. Durch die stabförmige Ausgestaltung und geeignete Anschlusselemente an der Schaltwelle und/oder der Betätigungseinrichtung kann ein Versatz ausgeglichen werden.

Gegenüber einer Kupplung weist das erfindungsgemäße stabförmige Versatzausgleichselement den wesentlichen Vorteil auf, dass der Platzbedarf erheblich geringer ist. Ferner ist die Montage eines einzelnen stabförmigen Elements, das z.B. in entsprechende Aufnahmen an der Schaltwelle und/oder der Betätigungseinrichtung einsteckbar ist, erheblich einfacher.

Bei einer ersten bevorzugten Ausführungsform ist das Versatzausgleichselement mit der Schwenkwelle und/oder der Betätigungseinrichtung über eine Aufnahme, die an der Schwenkwelle oder der Betätigungseinrichtung vorgesehen ist, verbindbar. Bei der Aufnahme handelt es sich vorzugsweise um eine Steckverbindung, wobei vorzugsweise hierbei jeweils an der Schwenkwelle und/oder der Betätigungseinrichtung eine Aufnahme vorgesehen ist. Hierdurch ist die Montage weiter vereinfacht. Das stabförmige Versatzausgleichselement weist zum Verbinden vorzugsweise eine kopfartige Erweiterung auf, die in eine als Aufnahme dienende Ausnehmung einsteckbar ist. Beim Einstecken wird vorzugsweise die Aufnehmung elastisch aufgeweitet, so dass die Aufnahme die kopfartige Erweiterung nach dem Einstecken hintergreift. Dies hat zur Folge, dass das Versatzausgleichselement nicht aus der Aufnahme heraus rutschen kann, sondern eine vorgegebene definierte Kraft erforderlich ist, um das Versatzausgleichselement aus der Aufnahme heraus zu ziehen.

Um eine als Aufnahme dienende Ausnehmung elastisch aufweitbar auszubilden, kann diese beispielsweise radial geschlitzt sein. Anstatt einer elastisch verformbaren Aufnahme oder zusätzlich zu dieser kann auch das Versatzausgleichselement elastisch ausgebildet sein. Hierzu kann beispielsweise die kopfartige Erweiterung des Versatzausgleichselements aus geeignetem elastisch verformbaren Kunststoff o.dgl. hergestellt sein und/oder das Versatzausgleichselement in diesem Bereich beispielsweise Schlitze aufweisen. Anstatt eine das Versatzausgleichselement umgreifende, d.h. außen am Versatzausgleichselement anliegende Aufnahme vorzusehen, kann die Verbindung auch umgekehrt erfolgen, so dass beispielsweise die Schaltwelle einen kopfartigen oder kugelartigen Ansatz aufweist, der von einem Ansatz des Versatzausgleichselements umgriffen wird.

Das erfindungsgemäße stabförmige Versatzausgleichselement ist zum Ausgleich des Versatzes vorzugsweise im Wesentlichen um eine senkrecht zur Längsachse der Schwenkwelle laufende Achse kippbar. Hierdurch kann ein Versatz zwischen der Längsachse der Schwenkwelle und der Betätigungseinrichtung bzw. eines Antriebshebels o.dgl. der Betätigungseinrichtung überbrückt bzw. ausgeglichen werden.

Bei einer weiteren bevorzugten Ausführungsform ist die Verbindung zwischen dem Versatzausgleichselement und der Schwenkachse oder der Betätigungseinrichtung über ein Verbindungselement realisiert, das torsionssteif, aber biegbar ist. Vorzugsweise ist das Verbindungselement, beispielsweise einstückig mit der Schaltwelle oder einstückig mit der Betätigungseinrichtung verbunden. Wenn das Verbindungselement beispielsweise aus Kunststoff hergestellt ist, kann die Verbindung zwischen dem stabförmigen Versatzausgleichselement und beispielsweise dem Antriebshebel über eine Kunststoffband oder Kunststoffsteg erfolgen. Da das Versatzausgleichselement bei dieser Ausführungsform torsionssteif und äußerst flexibel mit der Betätigungseinrichtung bzw. einem Bauteil der Betätigungseinrichtung oder der Schwenkwelle verbunden ist, ist die Montage vereinfacht, da nur eine Verbindung montiert werden muss. Bei dieser Verbindung handelt es sich sodann vorzugsweise um die vorstehend beschriebene Verbindung zwischen einer Aufnahme und einer beispielsweise kopfartigen Erweiterung des Versatzausgleichselements, so dass das Versatzausgleichselement lediglich in die Aufnahme eingesteckt werden muss.

Bei einer weiteren bevorzugten Ausführungsform, die mit den vorstehend beschriebenen Ausführungsformen kombiniert werden kann, ist das stabförmige Versatzausgleichselement selbst um eine im Wesentlichen senkrecht zu seiner Längsachse verlaufenden Biegeachse biegbar und im Wesentlichen torsionssteif ausgebildet. Der durch Fertigungstoleranzen hervorgerufene Versatz kann somit durch ein leichtes Biegen des Versatzausgleichselementes ausgeglichen werden. Auch bei einem derartigen Versatzausgleichselement ist die Montage gegenüber der Montage einer Kupplung erheblich vereinfacht. Ferner ist der erforderliche Platzbedarf geringer.

Wenn das Versatzausgleichselement selbst um die Biegeachse biegbar ist, ist es möglich, die Anschlussstücke bzw. Verbindungselemente zwischen der Schaltwelle und dem Versatzausgleichselement bzw. zwischen der Betätigungseinrichtung und dem Versatzausgleichselement zueinander parallel verschoben anzuordnen. Dies hat zur Folge, dass eine Kippbarkeit der Anschlussstücke in einer Aufnahme der Welle bzw. der Betätigungseinrichtung nicht erforderlich ist. Die Anschlussstücke können somit einfacher gestaltet sein. Beispielsweise ist eine einfache Rastverbindung o.dgl. ausreichend.

Nachfolgend wird die Erfindung anhand mehrerer bevorzugter Ausführungsformen unter Bezugnahme auf die anliegenden Zeichnungen näher erläutert.

Es zeigen:
- Fig. 1: eine schematische Schnittansicht einer ersten Ausführungsform einer Klappenanordnung,
- Fig. 2: eine schematische Schnittansicht entlang der Linie II-II in Fig. 1,
- Fig. 3: eine schematische Schnittansicht einer zweiten Ausführungsform einer Klappenanordnung,
- Fig. 4: eine schematische Draufsicht einer Explosionszeichnung einer dritten Ausführungsform,
- Fig. 5: eine schematische perspektivische Ansicht der dritten Ausführungsform in Explosionsdarstellung und
- Fig. 6: eine schematische perspektivische Ansicht eines Teils der Dritten Ausführungsform in Explosionsansicht.

Eine Klappenanordnung (Fig. 1) weist eine Klappe 10, beispielsweise eine Schaft-, Drall- oder Tumbleklappe, auf. Die Klappe 10 ist mit einer Schaltwelle 12 verbunden. Im dargestellten Ausführungsbeispiel ist die Schaltwelle 12 als Ansatz einstückig mit der Klappe 10 verbunden, wobei mehrere Klappen 10 über die gemeinsame Schaltwelle 12 miteinander verbunden sind. Die Schaltwelle 12 ist in Lagerteilen 14 gelagert und in einem Gehäuse 16 angeordnet. Mit der Schaltwelle 12 ist das erfindungsgemäße stabförmige Versatzausgleichselement 18 verbunden.

Das Versatzausgleichselement 18 ist ferner mit einem in dem Gehäuse 16 gelagerten Antriebshebel 20 verbunden, der Teil einer Betätigungseinrichtung ist. Die Betätigungseinrichtung umfasst ferner einen elektrischen Stellmotor o.dgl. Zwischen einem zylindrischen Ansatz 22 des Antriebshebels 20 und dem Gehäuse 16 ist eine umlaufende Dichtung 24 vorgesehen.

Das stabförmige Versatzausgleichselement 18 weist im dargestellten Ausführungsbeispiel an jedem Ende einen Kopf bzw. eine Erweiterung 26 auf. Der mit der Welle 12 verbundene Kopf 26 ist innerhalb einer im dargestellten Ausführungsbeispiel als Ausnehmung ausgebildeten Aufnahme 28 angeordnet. Der Kopf 26 ist im dargestellten Ausführungsbeispiel als Sechskant ausgebildet und weist somit sechs Rotationsübertragungsflächen 30 (Fig. 2) auf. Die Rotationsübertragungsflächen 30, von denen beispielsweise 4,6,8,10,12 etc. vorgesehen sein können, ermöglichen eine Übertragung einer Drehbewegung des Versatzausgleichselements 18 um dessen Längsachse 32. Zur Übertragung der Dreh- bzw. Schwenkbewegung des Versatzausgleichselements 18 auf die Schaltwelle 12 weist die Aufnahme 28 ebenfalls einen regelmäßigen sechseckigen Querschnitt auf (Fig. 2).

Um das Versatzausgleichselement 18 auf einfache Weise mit der Schaltwelle 12 verbinden zu können, weist die Schaltwelle 12 Schlitze 34 auf, so dass die Schaltwelle 12 in diesem Bereich durch Eindrücken des Kopfes 26 elastisch aufgeweitet und bei vollständig eingesetztem Kopf 26 in die Ausgangsstellung zurück gelangt.

Um einen Versatz zwischen der Längsachse bzw. der Rotationsachse 36 der Schaltwelle 12 und einer Rotationsachse 38 des Antriebshebels 20 ausgleichen zu können, sind die beiden Köpfe 26 des Versatzausgleichselements 18 in der Aufnahme 28 der Welle 12 sowie in einer Aufnahme 40 des Antriebshebels 20 jeweils in Richtung eines Pfeils 42 bzw. 44 schwenkbar. Hierzu sind die Rotationsübertragungsflächen 30 in Längsrichtung des Versatzausgleichselements 18 gekrümmt (Fig. 1). Die Aufnahme 28 in der Welle 12 weist zu den sechs Rotationsübertragungsflächen komplementär gekrümmte Flächen auf. Das Versatzausgleichselement 18 ist somit um eine senkrecht zur Längsachse 46 des Versatzausgleichselements 18 verlaufende Achse 48 bzw. 50 schwenkbar.

Die Aufnahme 40 in dem Antriebshebel 20 sowie der Kopf 26 des Versatzausgleichselements, der in der Aufnahme 40 gehalten ist, sind entsprechend dem gegenüberliegenden Kopf 26, der an der Aufnahme 40 der Welle angeordnet ist, ausgebildet.

Die Aufnahme 40 ist, um ein elastisches Aufweiten zu ermöglichen, ebenfalls geschlitzt.

Um den Bauraum möglichst gering zu halten, ist der Ansatz 22 des Antriebshebels 20, der zur Lagerung des Antriebshebel 20 in dem Gehäuse 16 dient, als Hohlzylinder ausgebildet, so dass insbesondere mehr als die Hälfte der Länge des Versatzausgleichselements innerhalb des Antriebshebels 20 angeordnet ist.

Die zweite bevorzugte Ausführungsform (Fig. 3) unterscheidet sich von der ersten Ausführungsform (Fign. 1 und 2) lediglich durch die Verbindung zwischen dem Antriebshebel 20 und dem Versatzausgleichselement 18. Identische und ähnliche Bestandteile der Ausführungsform sind somit mit denselben Bezugszeichen gekennzeichnet.

Das Versatzausgleichselement 18 ist im dargestellten Ausführungsbeispiel unmittelbar mit dem Antriebshebel 20 verbunden. Hierzu ist anstatt des Kopfes 26 ein Verbindungselement 52, das filmartig ausgebildet sein kann, vorgesehen. Das Verbindungselement ist torsionssteif, so dass ein Drehen oder Schwenken des Antriebshebels 20 auf die Welle 12 übertragen wird. Das Verbindungselement 52, das vorzugsweise aus Kunststoff hergestellt ist, ist jedoch verbiegbar, so dass ein Schwenken in Richtung eines Pfeils 54 möglich ist. Hierdurch kann ein Versatz der Welle 12 sowie des Antriebshebels 20 ausgeglichen werden. Selbstverständlich ist auch ein Ausgleich des Versatzes senkrecht zur Zeichenebene möglich. Das Verbindungselement, dessen Dicke vom verwendeten Material abhängt, um eine entsprechende Biegbarkeit zu ermöglichen, kann beispielsweise geschlitzt sein oder als durchgehender umlaufender Ring ausgebildet sein. Um eine geeignete Biegbarkeit zu ermöglichen, ist das Versatzausgleichselement 18 im Bereich des Verbindungselementes 52 hohl ausgebildet.

Bei einer weiteren bevorzugten Ausführungsform der erfindungsgemäßen Klappenanordnung (Fign. 4-6) erfolgt der Versatzausgleich nicht durch ein in einem Winkel angeordnetes stabförmiges Versatzausgleichselement 18, sondern durch ein stabförmiges biegbares, aber torsionssteifes Versatzausgleichselement 56. Das Versatzausgleichselement 56 ist derart ausgebildet, dass die beiden Anschlussstücke 58,60, die zum Verbinden mit einer Betätigungseinrichtung 62 bzw. der Welle 12 dienen, parallel zueinander verschiebbar sind, wobei ein Zwischenstück 64 des Versatzausgleichselements 56 gebogen wird. Beispielsweise würde das im dargestellten Ausführungsbeispiel kopfförmige Anschlussstück 60 in Fig. 4 parallel nach oben geschoben, während die Lage des Anschlussstückes 58 unverändert bleibt. Um die entsprechende Biegung im Zwischenstück 64 zu ermöglichen, weist das Zwischenstück 64 Biegebereiche 66 auf. Im dargestellten Ausführungsbeispiel ist das Zwischenstück 64 teilweise mäanderförmig. Es ist somit möglich, mit dem Versatzausgleichselement 56 die Schaltwelle 12 mit einem Anschlussstück der Betätigungseinrichtung 62 bzw. eines zwischengeschalteten Antriebshebels o.dgl. zu verbinden, obwohl die Rotationsachse 36 der Welle 12 versetzt zu der Rotationsachse 38 des Antriebshebels bzw. der Betätigungseinrichtung 62 angeordnet ist.

Das Versatzausgleichselement 56 ist somit um eine senkrecht zu seiner Längsachse 68 verlaufende Biegeachse biegbar.

Das Anschlussstück 60 entspricht in der Ausgestaltung dem Kopf 26 des Versatzausgleichselements 18 (Fig. 1). Hierdurch ist ein zusätzliches Schwenken des Versatzausgleichselements 56 bezogen auf die Welle 12 und somit ein weiteres vereinfachtes Ausgleichen des Versatzes möglich.

Das Anschlussstück 58 ist als herkömmliche Rast- oder Schnappverbindung ausgestaltet, kann jedoch ebenfalls entsprechend dem Kopf 60 ausgestaltet sein.

## Patentansprüche

1. Klappenanordnung für Kraftfahrzeugbrennkraftmaschinen, mit
mindestens einer Klappe (10),
einer mit der Klappe (10) verbundenen Schaltwelle (12),
einer mit der Schaltwelle (12) verbundenen Betätigungseinrichtung (20,62) und
einem zwischen der Schaltwelle (12) und der Betätigungseinrichtung (20,62) vorgesehenen Versatzausgleichselement (18,56),
wobei das Versatzausgleichselement (18,56) stabförmig ist.
**dadurch gekennzeichnet, dass**
die Schaltwelle (12) oder die Betätigungseinrichtung (20,62) eine Aufnahme (28,40) zur Verbindung mit dem Versatzausgleichselement (18,56) aufweist, wobei das Versatzausgleichselement (18,56) gegenüber der Aufnahme (28,40) kippbar ist.

2. Klappenanordnung nach Anspruch 1, **dadurch gekennzeichnet, dass** die Aufnahme (28,40) und das Versatzausgleichselement (18,56) ineinandersteckbar sind.

3. Klappenanordnung nach Anspruch 1 oder 2, **dadurch gekennzeichnet, dass** die Aufnahme (28,40) und/oder ein Ansatz des Versatzausgleichselements (18,56) elastisch verformbar, insbesondere elastisch aufweitbar oder elastisch zusammendrückbar ist.

4. Klappenanordnung nach einem der Ansprüche 1 bis 3, **dadurch gekennzeichnet, dass** das Versatzausgleichselement (18,56) um eine im Wesentlichen senkrecht zur Längsachse (36) der Schaltwelle (12) verlaufende Achse (48,50) kippbar ist.

5. Klappenanordnung nach einem der Ansprüche 1 bis 4, **dadurch gekennzeichnet, dass** das Versatzausgleichselement Rotationsübertragungsflächen (30) zur Übertragung einer Drehbewegung von der Betätigungseinrichtung (20,62) auf die Schaltwelle (12) aufweist.

6. Klappenanordnung nach Anspruch 5, **dadurch gekennzeichnet, dass** die Rotationsübertragungsflächen (30) im Wesentlichen in Richtung der Längsachse (36) des Versatzausgleichselements (18) gekrümmt ausgebildet sind.

7. Klappenanordnung nach einem der Ansprüche 1 bis 6, **dadurch gekennzeichnet, dass** das Versatzausgleichselement (18) mit der Schaltwelle (12) und/oder der Betätigungseinrichtung (20) über ein torsionssteifes, biegbares Verbindungselement (53) verbunden ist.

8. Klappenanordnung nach einem der Ansprüche 1 bis 7, **dadurch gekennzeichnet, dass** das Versatzaugleichselement (56) um eine im Wesentlichen senkrecht zu einer Längsachse (68) verlaufende Biegachse biegbar und torsionssteif ausgebildet ist.

9. Klappenanordnung nach einem der Ansprüche 1 bis 8, **dadurch gekennzeichnet, dass** das Versatzausgleichselement (56) zum Biegen mindestens einen Biegebereich (66) aufweist.

10. Klappenanordnung nach Anspruch 8 oder 9, **dadurch gekennzeichnet, dass** das Versatzausgleichselement (56) mindestens zwei Biegebereiche (66) aufweist, deren Biegeachsen in einem Winkel von vorzugsweise 90° zueinander stehen.

11. Klappenanordnung nach einem der Ansprüche 1 bis 10, **dadurch gekennzeichnet, dass** das Versatzausgleichselement (56) zwei Anschlussstücke (58,60) zum Verbinden mit der Schaltwelle (12) bzw. der Betätigungseinrichtung (62) aufweist, die zueinander durch Biegen des Versatzausgleichselements (56) parallel verschiebbar sind.

12. Klappenanordnung nach einem der Ansprüche 8 bis 11, **dadurch gekennzeichnet, dass** das Versatzausgleichselement (56) zumindest teilweise mäanderförmig ausgebildet ist.

## Claims

1. A valve assembly for internal combustion engines of motor vehicles, comprising:
at least one valve (10),
a switch shaft (12) connected with said valve (10),
an actuator (20, 62) connected with said switch shaft (12), and
an offset compensating element (18, 56) provided between the switch shaft (12) and the actuator (20, 62),
the offset compensating element (18, 56) being rod-shaped,
**characterized in that**
the switch shaft (12) or the actuator (20, 62) has a seat (28, 40) for connection with the offset compensation element (18, 56), said offset compensation element (18, 56) being tiltable with respect to said seat (28, 40).

2. The valve assembly of claim 1, **characterized in that** the seat (28, 40) and the offset compensation element (18, 56) are adapted to be nested.

3. The valve assembly of claim 1 or 2, **characterized in that** the seat (28, 40) and or a projection of said offset compensation element (18, 56) is resiliently deformable, especially resiliently expandable or resiliently compressible.

4. The valve assembly of one of claims 1 to 3, **characterized in that** the offset compensation element (18, 56) is tiltable about an axis (48, 50) that extends substantially perpendicularly to the longitudinal axis (36) of the switch shaft (12).

5. The valve assembly of one of claims 1 to 3, **characterized in that** the offset compensation element has rotation transmission surfaces (30) for the transmission of a rotary movement from the actuator (20, 62) to the switch shaft (12).

6. The valve assembly of claim 5, **characterized in that** the rotation transmission surfaces (30) are designed so as to be bent substantially towards the longitudinal axis (36) of the offset compensation element (18).

7. The valve assembly of one of claims 1 to 6, **characterized in that** the offset compensation element (18) is connected with the switch shaft (12) and/or the actuator (20) via a torsion-resistant bendable connecting element (53).

8. The valve assembly of one of claims 1 to 7, **characterized in that** the offset compensation element (56) is configured to be bendable and torsion-resistant about a bending axis extending substantially perpendicularly to a longitudinal axis (68).

9. The valve assembly of one of claims 1 to 8, **characterized in that** the offset compensation element (56) has at least one bending portion (66) for bending.

10. The valve assembly of claim 8 or 9, **characterized in that** the offset compensation element (56) has at least two bending portions (66) whose bending axes are arranged under an angle of preferably 90° with respect to each other.

11. The valve assembly of one of claims 1 to 10, **characterized in that** the offset compensation element (56) has two connecting pieces (58, 60) for connection with the switch shaft (12) and the actuator (62), respectively, which pieces can be shifted in parallel with respect to each other by bending the offset compensation element (56).

12. The valve assembly of one of claims 8 to 11, **characterized in that** the offset compensation element (56) is at least partly of a meander-shaped design.

## Revendications

1. Ensemble de vanne pour moteurs à combustion interne de véhicules motorisés, comprenant:
au moins une vanne (10),
un arbre de changement (12) relié à ladite vanne (10),
un actionneur (20, 62) connecté avec l'arbre de changement (12), et
un élément compensateur de décalage (18, 56) prévu entre l'arbre de changement (12) et l'actionneur (20, 62),
l'élément compensateur de décalage (18, 56) étant en forme de bâton,
**caractérisé en ce que**
l'arbre de changement (12) ou l'actionneur (20, 62) comprend un logement (28, 40) pour le raccordement avec l'élément compensateur de décalage (18, 56), ledit élément compensateur de décalage (18, 56) étant apte à être basculé par rapport au logement (28, 40).

2. Ensemble de vannes selon la revendication 1, **caractérisé en ce que** le logement (28, 40) et l'élément compensateur de décalage (18, 56) sont aptes à être imbriqué l'un dans l'autre.

3. Ensemble de vannes selon la revendication 1 ou 2, **caractérisé en ce que** le logement (28, 40) et/ou une saillie de l'élément compensateur de décalage (18, 56) est déformable élastiquement, particulièrement élastiquement expansible ou élastiquement compressible.

4. Ensemble selon l'une quelconque des revendications 1 à 3, **caractérisé en ce que** l'élément compensateur de décalage (18, 56) peut être basculé autour d'un axe (48, 50) s'étendent sensiblement perpendiculairement à l'axe longitudinal (36) de l'arbre de changement (12).

5. Ensemble selon l'une quelconque des revendications 1 à 4, **caractérisé en ce que** l'élément compensateur de décalage comprend des faces de transmission de rotation (30) pour la transmission d'un mouvement rotatif depuis l'actionneur (20, 62) à l'arbre de changement (12).

6. Ensemble selon la revendication 5, **caractérisé en ce que** les faces de transmission de rotation (30) sont courbées sensiblement vers l'axe longitudinal (36) de l'élément compensateur de décalage (18).

7. Ensemble selon l'une quelconque des revendications 1 à 6, **caractérisé en ce que** l'élément compensateur de décalage (18) est raccordé à l'arbre de changement (12) et/ou à l'actionneur (20) par un élément de raccord (53) rigide à la torsion et flexible.

8. Ensemble selon l'une quelconque des revendications 1 à 7, **caractérisé en ce que** l'élément compensateur de décalage (56) est réalisé de sorte qu'il est flexible et rigide à la torsion autour d'un axe de flexion s'étendant sensiblement perpendiculairement par rapport à un axe longitudinal (68).

9. Ensemble selon l'une quelconque des revendications 1 à 8, **caractérisé en ce que**, pour son flexion, l'élément compensateur de décalage (56) comprend au moins une zone de flexion (66).

10. Ensemble selon la revendication 8 ou 9, **caractérisé en ce que** l'élément compensateur de décalage (56) comprend au moins deux zones de flexion (66) dont les axes de flexion sont disposés, de préférence, sous un angle de 90° l'un par rapport à l'autre.

11. Ensemble selon l'une quelconque des revendications 1 à 10, **caractérisé en ce que** l'élément compensateur de décalage (56) comprend deux pièces de raccord (58, 60) pour le raccordement à l'arbre de changement (12) et à l'actionneur (62), respectivement, les pièces étant déplaçables en parallèle l'un par rapport à l'autre par flexion de l'élément compensateur de décalage (56).

12. Ensemble selon l'une quelconque des revendications 8 à 11, **caractérisé en ce que** l'élément compensateur de décalage (56) est réalisé au moins partiellement en forme de méandre.
